# FASCICULE DE BREVET EUROPEEN

(11) **EP 3 819 715 B1**
(45) Date de publication et mention de la délivrance du brevet: **01.01.2025**
(21) Numéro de dépôt: 19207244.5
(22) Date de dépôt: 05.11.2019
(51) Int. Cl.: G04B 19/14

(54) **SYSTEME DE FIXATION ET/OU D'EXTRACTION D'UN CADRAN**
BEFESTIGUNGS- UND/ODER EXTRAKTIONSSYSTEM EINES ZIFFERBLATTS
SYSTEM FOR ATTACHING AND/OR EXTRACTING A DIAL

(43) Date de publication de la demande: 12.05.2021
(73) Titulaire: Blancpain SA, 1348 Le Brassus (CH)
(72) Inventeur: MONFERRER, Bernat, 1162 St-Prex (CH); ROMANO, Orane, 39220 Les Rousses (FR)
(74) Mandataire: ICB SA

(56) Documents cités:
- GB-A- 154 858
- JP-U- S5 764 686
- JP-U- S52 151 054
- JP-Y1- S5 015 509

## Description

### Domaine technique

Le domaine de la présente invention concerne celui de l'horlogerie et plus particulièrement celui des systèmes de fixation pour fixer des bascules.

### Arrière-plan technologique

Le domaine de l'horlogerie est un domaine qui demande beaucoup de précision d'une part et d'autre part dans lequel l'espace à disposition est restreint ce qui augmente la difficulté d'accès à certaines pièces du rouage d'horlogerie.

En effet, dans certains cas, certaines pièces sont difficiles d'accès voire inaccessible à moins de démonter plusieurs pièces ou rouages afin de parvenir à la pièce désirée. JPS5015509, GB154858, JPS5764686 représentent l'état de la technique le plus proche.

### Résumé de l'invention

La présente invention se propose de résoudre totalement ou partiellement ces inconvénients selon la revendication 1 par l'intermédiaire d'un système de fixation et/ou d'extraction pour un cadran, et de préférence d'un cadran ; ledit cadran étant disposé sur un support et de préférence sur une première face dudit support et comprenant au moins une portion de maintien configurée pour amener ledit cadran contre ledit support et/ou au moins une portion d'extraction configuré pour éloigner ledit cadran de ledit support ; ledit système comprenant au moins un organe mobile configuré pour se déplacer ou être déplacé entre au moins une position de fixation et au moins une position d'extraction et comportant au moins :
- une surface de maintien ; ladite au moins une surface de maintien étant configurée pour coopérer avec ladite au moins une portion de maintien de sorte à amener ledit cadran contre ledit support lorsque ledit au moins un organe mobile se déplace ou est déplacé entre ladite position de fixation et ladite position d'extraction ; et,
- une surface d'extraction ; ladite au moins une surface d'extraction étant configurée pour coopérer avec ladite au moins une portion d'extraction de sorte à éloigner ledit cadran de ledit support lorsque ledit au moins un organe mobile se déplace ou est déplacé entre ladite position de fixation et ladite position d'extraction.

Grâce à cette disposition, il est possible de fixer le cadran par le biais de l'organe mobile accessible à l'extérieur du mouvement et atteignant le cadran.

Selon un mode de réalisation, ledit au moins un organe mobile est au moins une bascule pivotant autour d'au moins un axe de pivotement entre ladite position de fixation et ladite position d'extraction.

Selon un mode de réalisation, ledit axe de pivotement est réalisé par un organe de fixation, de préférence par une vis, un rivet et/ou une goupille.

Grâce à l'une ou l'autre de cette disposition, l'organe mobile peut pivoter autour d'un axe de pivotement.

Selon un mode de réalisation, l'organe mobile comporte au moins un bras de maintien et au moins un bras d'extraction ; ladite au moins une surface de maintien est disposée sur ledit au moins un bras de maintien et/ou ladite au moins une surface d'extraction est disposée sur ledit au moins un bras d'extraction.

Grâce à cette disposition, le bras de maintien et le bras d'extraction permettent le maintien et l'extraction du cadran respectivement.

Selon un mode de réalisation, ledit au moins un bras de maintien et ledit au moins un bras d'extraction sont en regard et/ou séparés par un espace.

Selon un mode de réalisation, ledit au moins un bras de maintien et ledit au moins un bras d'extraction sont de part et d'autre dudit au moins un organe mobile.

Grâce à l'une de ces dispositions, le bras de maintien et le bras d'extraction peuvent maintenir et extraire le cadran respectivement lorsque l'organe mobile se déplace entre les deux positions et de préférence entre la position de fixation et la position d'extraction.

Selon un mode de réalisation, le système comprend au moins une butée mobile configuré pour déplacer ledit au moins un organe mobile entre ladite position de fixation et ladite position d'extraction.

Grâce à cette disposition, la butée mobile déplace l'organe mobile entre la position de fixation et la position d'extraction.

Selon un mode de réalisation, le système comprend au moins un élément de rappel configuré pour déplacer ledit au moins un organe mobile entre ladite position de fixation et ladite position d'extraction et de préférence pour déplacer ledit au moins un organe mobile vers ladite position de fixation.

Selon un mode de réalisation, l'élément de rappel est configuré pour se déformer élastiquement.

Grâce à l'une de ces dispositions, l'élément de rappel déplace l'organe mobile entre la position de fixation et la position d'extraction de sorte à plaquer l'organe mobile en position de maintien.

Selon un mode de réalisation, ledit au moins un élément de rappel est logé totalement ou partiellement dans ledit au moins un organe mobile et/ou ledit organe mobile comprend au moins une rainure configurée pour loger totalement ou partiellement ledit au moins un élément de rappel.

Grâce à cette disposition, un gain en volume est réalisé.

Selon un mode de réalisation, ladite au moins une surface de maintien est en regard de ladite au moins une surface d'extraction, de préférence, la normale à ladite au moins une surface de maintien est parallèle et/ou coaxiale à la normale de ladite au moins une surface d'extraction.

Grâce à cette disposition, la surface de maintien et la surface d'extraction peuvent maintenir et extraire le cadran respectivement lorsque l'organe mobile se déplace entre les deux positions et de préférence entre la position de fixation et la position d'extraction.

Selon un mode de réalisation, ladite au moins une surface de maintien est configurée pour épouser ladite au moins une portion de maintien et/ou ladite au moins une surface d'extraction est configurée pour épouser ladite au moins une portion d'extraction.

Selon un mode de réalisation, le système comprend ledit support et dans lequel ledit au moins un organe mobile est disposé sur ledit support et de préférence sur une deuxième surface notamment opposée à ladite première surface.

Grâce à cette disposition, le cadran et l'organe mobile se maintiennent mutuellement de part et d'autres du support.

Les modes de réalisation et les variantes mentionnés ci-avant peuvent être pris isolément ou selon toute combinaison techniquement possible.

La présente invention sera bien comprise et ses avantages ressortiront aussi à la lumière de la description qui va suivre, donnée uniquement à titre d'exemple non limitatif et faite en référence aux figures annexées, dans lesquelles des signes de références identiques correspondent à des éléments structurellement et/ou fonctionnellement identiques ou similaires.

### Brève description des figures

L'invention sera décrite ci-après de manière plus détaillée à l'aide des dessins annexés, donnés à titre d'exemples nullement limitatifs, dans lesquels :
- Les figures 1A à 1C illustrent un mode de réalisation d'un système (100) de fixation et/ou d'extraction pour un cadran (190) dans une position de fixation (101), et
- Les figures 2A-2C exposent un mode de réalisation d'un système (100) de fixation et/ou d'extraction pour un cadran (190) dans une position d'extraction (102).

### Description détaillée de l'invention

La présente invention permet, malgré un espace restreint à disposition, d'accéder à certaines pièces difficiles d'accès.

La présente invention se présente sous la forme d'un système **100** de fixation et/ou d'extraction pour un cadran **190,** de préférence d'un cadran **190.** Ce système comprend une surface de maintien **111** et une surface d'extraction **112.** Ce sont ces surfaces qui vont permettre audit cadran d'être maintenu contre un support **195** ou extrait du support **195.**

En effet, le cadran **190** peut être disposé sur le support **195** et de préférence sur une première face **196** du support **195** tout comme l'organe mobile **110.** Selon les modes de réalisation, le support **195** peut comprendre une deuxième surface ou une deuxième face, notamment opposée à la première surface, sur laquelle l'organe mobile **110** peut être disposé de sorte que le cadran **190** et l'organe mobile **110** se maintiennent mutuellement de part et d'autres du support **195.**

Comme représenté sur les figures 1A et 1B, le cadran **190** comprend une portion de maintien **191** configurée pour amener le cadran **190** contre le support **195** et/ou une portion d'extraction **192** configurée pour éloigner le cadran **190** du support **195.**

Le système **100** peut comprendre un organe mobile **110** configuré pour se déplacer ou être déplacé entre une position de fixation **101** et une position d'extraction **102.** Cet organe mobile **110** peut prendre la forme d'une bascule **110** configurée pour pivoter autour d'un axe de pivotement **115** entre la position de fixation **101** et la position d'extraction **102.** Sur ce même organe mobile **110** peut ou peuvent se trouver la surface de maintien **111** et/ou la surface d'extraction **112.** En effet, selon un mode de réalisation représenté sur les figures 1A-2C, l'organe mobile **110** peut comporter un bras de maintien **116** et un bras d'extraction **117** sur lesquels la surface de maintien **111** et la surface d'extraction **112** sont disposées respectivement de sorte que le bras de maintien **116** et le bras d'extraction **117** permettent le maintien et l'extraction du cadran **190.**

Cette surface de maintien **111** peut être en regard de la surface d'extraction **112,** de préférence, la normale à la surface de maintien **111** est parallèle et/ou coaxiale à la normale de la surface d'extraction **112** de sorte qu'elle puisse ou puissent maintenir et/ou extraire le cadran **190** respectivement lorsque l'organe mobile **110** se déplace entre les deux positions et de préférence entre la position de fixation **101** et la position d'extraction **102.**

De préférence, et comme cela est observable sur les figures 1A-2C, la surface de maintien **111** peut être configurée pour épouser la portion de maintien **191** et la surface d'extraction **112** peut être configurée pour épouser la portion d'extraction **192.**

Cette surface de maintien **111** est configurée pour coopérer avec la portion de maintien **191** de sorte à amener le cadran **190** contre le support **195** lorsque l'organe mobile **110** se déplace ou est déplacé entre la position de fixation **101** et la position d'extraction **102,** ce qui permet de possible de fixer le cadran **190** par le biais de l'organe mobile **110** au support **195** et de préférence à la première face **196** du support **195.** En effet, lorsque l'organe mobile **110** se déplace ou est déplacé de la position d'extraction **102** vers la position de fixation **101,** la surface de maintien **111** vient au contact de la portion de maintien **191** et plaque ou de préférence amène le cadran **190** contre le support **195,** comme cela est visible sur les figures 1A et 1B. Cela permet à l'utilisateur d'amener le cadran **190** par le biais de l'organe mobile **110** contre le support **195,** sans avoir à monter ou à remonter les pièces périphériques nécessaires au maintien du mouvement.

La surface d'extraction **112,** quant à elle, est configurée pour coopérer avec la portion d'extraction **192** de sorte à éloigner le cadran **190** du support **195** lorsque l'organe mobile **110** se déplace ou est déplacé entre la position de fixation **101** et la position d'extraction **102,** ce qui permet d'éloigner le cadran **190.** En effet, lorsque l'organe mobile **110** se déplace ou est déplacé de la position de fixation **101** vers la position d'extraction **102,** la surface d'extraction **112** vient au contact de la portion d'extraction **192** et pousse ou de préférence éloigne le cadran **190** du support **195,** comme cela est visible sur les figures 2A et 2B. Cela permet à l'utilisateur d'éloigner le cadran **190** par le biais de l'organe mobile **110** sans avoir à démonter d'autres pièces qui seraient liés au mouvement.

Comme mentionné précédemment, l'organe mobile **110** peut prendre la forme d'une bascule **110** pivotant autour de l'axe de pivotement **115** entre la position de fixation **101** et la position d'extraction **102.** Ce pivotement est induit par une butée mobile **118** qui permet le déplacement de l'organe mobile **110** entre la position de fixation **101** et la position d'extraction **102.**

En effet, comme l'exemple représenté sur les figures 1A et 2A ou 1B et 2B, la butée mobile **118,** représentée sous une forme oblongue, comprend un centre de rotation autour duquel la butée mobile **118** peut tourner. À cela s'ajoute une extrémité proximale de forme arrondie de sorte à être à proximité de la périphérie du support **195** et proche du centre de rotation, et une extrémité distale distante du centre de rotation et configurée pour être en contact avec l'organe mobile **110** et pour déplacer l'organe mobile **110** entre la position de fixation **101** et la position d'extraction **102** et de préférence de la position de fixation **101** vers la position d'extraction **102.**

Le déplacement de l'organe mobile **110,** de la position d'extraction **102** vers la position de fixation **101,** peut ne pas se réaliser lorsque la butée mobile **118** retourne vers sa position principale qui correspond à la position de fixation **101** pour l'organe mobile **110** en raison de l'éventuelle force de frottement exercée par le support sur l'organe mobile **110.** C'est pour cela que le système **100** peut comprendre un élément de rappel **119,** selon les modes de réalisations, pouvant se déformer élastiquement et étant configuré pour déplacer l'organe mobile **110** entre la position de fixation **101** et la position d'extraction **102** et de préférence pour déplacer l'organe mobile **110** de la position d'extraction **102** vers la position de fixation **101** de sorte à plaquer l'organe mobile en position de maintien, c'est-à-dire position de fixation **101.**

Cet élément de rappel **119** peut être logé totalement ou partiellement dans l'organe mobile **110** ou, selon un mode de réalisation, l'organe mobile **110** peut comprendre une rainure **109** configurée pour loger totalement ou partiellement l'élément de rappel **119** de sorte à réduire le volume d'encombrement de l'élément de rappel **119** dans le système **100** de fixation et/ou d'extraction.

## Revendications

1. Système (100) de fixation et d'extraction d'un cadran (190) sur un support (195), ledit cadran (190) comprenant une portion de maintien (191) configuré pour amener ledit cadran (190) contre ledit support (195) et une portion d'extraction (192) configuré pour éloigner ledit cadran (190) de ledit support (195) ; ledit système (100) comprenant une bascule (110) pivotant autour d'un axe de pivotement (115) entre une position de fixation (101) et une position d'extraction (102), la bascule (110) comportant :
- une surface de maintien (111) configurée pour coopérer avec ladite portion de maintien (191) de sorte à amener ledit cadran (190) contre ledit support (195) lorsque ladite bascule (110) pivote entre ladite position d'extraction (102) et la position de fixation (101); et,
- une surface d'extraction (112) configurée pour coopérer avec ladite portion d'extraction (192) de sorte à éloigner ledit cadran (190) dudit support (195) lorsque ladite bascule pivote entre ladite position de fixation (101) et ladite position d'extraction (102).

2. Système (100) selon la revendication 1, **caractérisé en ce que** ladite bascule (110) comporte un bras de maintien (116) et un bras d'extraction (117) ; ladite surface de maintien (111) étant disposée sur ledit bras de maintien (116) et ladite surface d'extraction (112) étant disposée sur ledit bras d'extraction (117).

3. Système (100) selon la revendication 1, **caractérisé en ce qu'**il comprend une butée mobile (118) configurée pour déplacer ladite bascule (110) entre ladite position de fixation (101) et ladite position d'extraction (102).

4. Système (100) selon la revendication 1, **caractérisé en ce qu'**il comprend au moins un élément de rappel (119) configuré pour déplacer ladite bascule (110) entre ladite position de fixation (101) et ladite position d'extraction (102) et de préférence pour déplacer ladite bascule (110) vers ladite position de fixation (101).

5. Système (100) selon la revendication précédente, **caractérisé en ce que** ledit élément de rappel (119) est logé totalement ou partiellement dans ladite bascule (110) et/ou ladite bascule (110) comprend une rainure (109) configurée pour loger totalement ou partiellement ledit un élément de rappel (119).

6. Système (100) selon l'une quelconques des revendications précédentes, **caractérisé en ce que** ladite surface de maintien (111) est en regard de ladite surface d'extraction (112)

7. Système (100) selon l'une quelconques des revendications précédentes, **caractérisé en ce que** la normale à ladite au moins une surface de maintien (111) est parallèle et/ou coaxiale à la normale de ladite une surface d'extraction (112).

8. Système (100) selon l'une quelconques des revendications précédentes, **caractérisé en ce que** ladite surface de maintien (111) est configurée pour épouser ladite portion de maintien (191) et/ou ladite surface d'extraction (112) est configurée pour épouser ladite portion d'extraction (192).

9. Système (100) selon la revendication 1, **caractérisé en ce qu'**il comprend ledit support (195) et **en ce que** ladite bascule (110) est disposée sur ledit support (195) et de préférence sur une deuxième surface notamment opposée à ladite première surface.

## Patentansprüche

1. Befestigungs- und Entnahmesystem (100) eines Zifferblatts (190) auf einem Träger (195), wobei das Zifferblatt (190) einen Halteabschnitt (191), der so konfiguriert ist, dass er das Zifferblatt (190) gegen den Träger (195) bringt, und einen Entnahmeabschnitt (192) umfasst, der so konfiguriert ist, dass er das Zifferblatt (190) von dem Träger (195) wegbewegt; wobei das System (100) eine Wippe (110) umfasst, die um eine Schwenkachse (115) zwischen einer Befestigungsposition (101) und einer Entnahmeposition (102) schwenkt, wobei die Wippe (110) Folgendes umfasst:
- eine Haltefläche (111), die so konfiguriert ist, dass sie mit dem einen Halteabschnitt (191) zusammenwirkt, um das Zifferblatt (190) gegen den Träger (195) zu bringen, wenn die Wippe (110) zwischen der Entnahmeposition (102) und der Befestigungsposition (101) schwenkt; und
- eine Entnahmefläche (112), die so konfiguriert ist, dass sie mit dem Entnahmeabschnitt (192) zusammenwirkt, um das Zifferblatt (190) von dem Träger (195) wegzubewegen, wenn die Wippe zwischen der Befestigungsposition (101) und der Entnahmeposition (102) schwenkt.

2. System (100) nach Anspruch 1, **dadurch gekennzeichnet, dass** die Wippe (110) einen Haltearm (116) und einen Entnahmearm (117) umfasst; wobei die Haltefläche (111) an dem Haltearm (116) angeordnet ist und die Entnahmefläche (112) an dem Entnahmearm (117) angeordnet ist.

3. System (100) nach Anspruch 1, **dadurch gekennzeichnet, dass** es einen beweglichen Anschlag (118) umfasst, der so konfiguriert ist, dass er die Wippe (110) zwischen der Befestigungsposition (101) und der Entnahmeposition (102) verschiebt.

4. System (100) nach Anspruch 1, **dadurch gekennzeichnet, dass** es mindestens ein Rückstellelement (119) umfasst, das so konfiguriert ist, dass es die Wippe (110) zwischen der Befestigungsposition (101) und der Entnahmeposition (102) verschiebt und vorzugsweise die Wippe (110) in die Befestigungsposition (101) verschiebt.

5. System (100) nach dem vorhergehenden Anspruch, **dadurch gekennzeichnet, dass** das Rückstellelement (119) ganz oder teilweise in der Wippe (110) untergebracht ist und/oder die Wippe (110) eine Nut (109) aufweist, die so gestaltet ist, dass sie das eine Rückstellelement (119) ganz oder teilweise aufnimmt.

6. System (100) nach einem der vorhergehenden Ansprüche, **dadurch gekennzeichnet, dass** die Haltefläche (111) der Entnahmefläche (112) zugewandt ist.

7. System (100) nach einem der vorhergehenden Ansprüche, **dadurch gekennzeichnet, dass** die Normale zu der mindestens einen Haltefläche (111) parallel und/oder koaxial zur Normalen der einen Entnahmefläche (112) ist.

8. System (100) nach einem der vorhergehenden Ansprüche, **dadurch gekennzeichnet, dass** die Haltefläche (111) so konfiguriert ist, dass sie sich an den Halteabschnitt (191) anpasst und/oder die Entnahmefläche (112) so konfiguriert ist, dass sie sich an den Entnahmeabschnitt (192) anpasst.

9. System (100) nach Anspruch 1, **dadurch gekennzeichnet, dass** es den Träger (195) umfasst und dass die Wippe (110) auf dem Träger (195) und vorzugsweise auf einer zweiten, insbesondere der ersten Fläche gegenüberliegenden Fläche angeordnet ist.

## Claims

1. Fastening and extraction system (100) of a dial (190) on a support (195), said dial (190) comprising one holding portion (191) configured to bring said dial (190) against said support (195) and one extraction portion (192) configured to move said dial (190) away from said support (195); said system (100) comprising one lever (110) pivoting about one pivot axis (115) between one fastening position (101) and one extraction position (102), the lever (110) comprising:
- one holding surface (111) configured to cooperate with said one holding portion (191) so as to bring said dial (190) against said support (195) when said lever (110) pivots between said extraction position (102) and the fastening position (101) ; and,
- one extraction surface (112) configured to cooperate with said extraction portion (192) so as to move said dial (190) away from said support (195) when said lever pivots between said fastening position (101) and said extraction position (102).

2. System (100) according to claim 1, **characterised in that** said lever (110) comprises one holding arm (116) and one extraction arm (117); said holding surface (111) being disposed on said holding arm (116) and said extraction surface (112) being disposed on said extraction arm (117).

3. System (100) according to claim 1, **characterised in that** it comprises one movable stop (118) configured to displace said lever (110) between said fastening position (101) and said extraction position (102).

4. System (100) according to claim 1, **characterised in that** it comprises at least one return element (119) configured to displace said lever (110) between said fastening position (101) and said extraction position (102) and preferably to displace said lever (110) to said fastening position (101).

5. System (100) according to the preceding claim, **characterised in that** said return element (119) is totally or partially housed in said lever (110) and/or said lever (110) comprises one groove (109) configured to totally or partially house said one return element (119).

6. System (100) according to any one of the preceding claims, **characterised in that** said holding surface (111) is facing said extraction surface (112).

7. System (100) according to any one of the preceding claims, **characterised in that** the normal to said at least one holding surface (111) is parallel and/or coaxial to the normal to said one extraction surface (112).

8. System (100) according to any one of the preceding claims, **characterised in that** said holding surface (111) is configured to conform to said holding portion (191) and/or said extraction surface (112) is configured to conform to said extraction portion (192).

9. System (100) according to claim 1, **characterised in that** it comprises said support (195) and **in that** said lever (110) is disposed on said support (195) and preferably on a second surface in particular opposite to said first surface.
